# FASCICULE DE BREVET EUROPEEN

(11) **EP 1 658 160 B1**
(45) Date de publication et mention de la délivrance du brevet: **07.05.2008**
(21) Numéro de dépôt: 03818413.1
(22) Date de dépôt: 29.08.2003
(51) Int. Cl.: B25H 3/02

(54) **CAISSE A OUTILS MODULAIRE AVEC TIROIRS AMOVIBLES A ACCROCHAGE/DECROCHAGE RAPIDE**
MODULARER WERKZEUGKASTEN MIT ENTFERNBAREN SCHUBLADEN MIT SCHNELLBEFESTIGUNG UND -FREIGABE
MODULAR TOOL BOX COMPRISING REMOVABLE DRAWERS WITH A RAPID ATTACHMENT AND RELEASE

(43) Date de publication de la demande: 24.05.2006
(73) Titulaire: Sogenex Srl, 36034 Malo (IT)
(72) Inventeur: CARBONE, Nicola, I-36035 Marano Vicentino (IT)
(74) Mandataire: Petraz, Gilberto Luigi
(86) Numéro de dépôt international: PCT/IT2003/000527
(87) Numéro de publication internationale: WO 2005/021221

(56) Documents cités:
- FR-A- 2 748 455
- US-A- 3 891 230
- US-A- 5 544 751

## Description

### DOMAINE D'APPLICATION

La présente invention concerne une caisse à outils modulaire à accrochage rapide selon le préambule de la revendication 1 et un casier de caisse à outils selon le préambule de la revendication 9.

La présente invention concerne plus particulièrement un système de caisse à outils constituée de plusieurs casiers tiroirs empilables de façon modulaire pouvant être assemblés les uns aux autres par de simples opérations d'accrochage.

Les casiers sont destinés au transport d'outils et de composants en tout genre; la caisse est facile à transporter jusqu'à son endroit d'utilisation.

Cette invention peut s'appliquer dans le domaine de l'industrie pour la production de caisses de rangement en tout genre pour le bricolage.

### ÉTAT DE LA TECHNIQUE

L'utilisation de caisses de rangement comprenant des casiers avec une ouverture aisée de l'extérieur et destinées au rangement d'outils et de pièces en tout genre, indispensables au personnel préposé à l'entretien ou aux interventions sur les sites de mise en oeuvre de dispositifs et d'installations est bien connue.

Tel est le cas, par exemple, des plombiers ou des électriciens qui doivent disposer d'une quantité relativement élevée de quincaillerie et de consommables ainsi que de petites pièces, pour remplacer par exemple les pièces usées d'une installation ou celles ne fonctionnant pas.

De telles caisses de rangement sont également utilisées dans les familles pour ranger les outils et le nécessaire pour le bricolage.

Ces caisses de rangement sont normalement constituées d'un corps rigide, généralement en matière plastique ou métallique, avec des poignées ou une sangle pour les porter à l'épaule. Néanmoins, leurs dimensions globales ne peuvent pas être modifiées.

Bien qu'étant extrêmement utiles pour le transport du matériel nécessaire, ces caisses conviennent mal au rangement du matériel strictement nécessaire, offrant parfois des encombrements inutiles et pénalisants en ce qui concerne la maniabilité.

Les solutions déjà proposées prévoient la fixation de compartiments modulaires constitués de simples casiers ; ainsi, les dimensions de la caisse de rangement peuvent être modifiées selon les besoins.

Néanmoins, un inconvénient est représenté par le fait que ces compartiments modulaires nécessitent d'astuces spéciales pour être assemblés entre eux et pour être séparés.

Ils se fixent généralement les uns aux autres à l'aide de vis ou de crochets et nécessitent donc d'outils supplémentaires pour l'assemblage complet de la caisse de rangement ou pour sa dépose.

Par ailleurs, l'assemblage improvisé des compartiments empêche l'utilisateur de reconnaître immédiatement les objets qui sont rangés dans un casier donné, si ce n'est de mémoire en cas d'utilisation répétée et continue.

Le document US-A-5,544,751 décrit une caisse à outils selon le préambule de la revendication 1 de la présente demande, et doit être considéré comme l'état de la technique le plus proche à la présente invention.

Chaque butoir décrit dans ledit document est inséré dans une fente dans laquelle agissent deux ressorts à lame en forme d'oreilles disposés en saille dans ladite fente. De plus, la fente présente une butée supportant le butoir une fois que cet élément est inséré dans la fente, ainsi qu'une nervure verticale et des élément de renforcement pour éviter une flexion de la nervure suite à l'action du butoir. Cette structure est compliquée, comporte une pluralité de pièces pouvant aisément être cassées pendant l'accouplement des cadres, et est relativement coûteuse. De plus, elle ne permet pas le décrochage des cadres par l'extérieur de la caisse, ce qui en limite la fonctionnalité.

### DESCRIPTION DE L'INVENTION

Le but de la présente invention est de proposer une caisse à outils avec casiers à tiroirs modulaires à accrochage et décrochage rapide afin de supprimer ou de réduire sensiblement les inconvénients susmentionnés.

La présente invention permet également d'ajouter une caisse à outils à l'ensemble des casiers, le tout restant modulaire à accrochage et décrochage rapide. Cet ensemble est facile à fabriquer d'ou le prix compétitif et bon marché.

Ceci est possible grâce à une caisse à outils modulaire à accrochage et décrochage rapide ayant les caractéristiques décrites à la revendication 1 et grâce à un casier de caisse à outils selon la revendication 9.

Les revendications dépendantes indiquent des formes de réalisation de l'invention intéressantes.

Conformément à l'invention, la caisse à outils modulaire à accrochage et décrochage rapide comprend au moins un casier comportant un tiroir assemblé de manière à coulisser sur un cadre équipé de dispositifs d'accrochage et un système de décrochage rapide à d'autres cadres identiques empilables de manière à former une structure modulaire unique.

Conformément à l'invention, les dispositifs d'accrochage et de décrochage rapide sont constitués de dents d'accrochage ou de chevilles concernant la partie latérale inférieure ou supérieure de chaque cadre et de leurs languettes respectives situées à l'intérieur d'ouvertures opportunes, positionnées dans la partie latérale supérieure ou inférieure de chaque cadre, lesdites languettes comprenant des saillies réalisées de manière à faciliter une poussée manuelle sur elles-mêmes pour effectuer l'opération de décrochage.

En place, les dents ou les chevilles d'un cadre viennent se loger dans les fentes respectives du cadre au-dessous en exerçant une pression sur les languettes vers l'extérieur de la caisse.

Par la simple pression manuelle depuis la partie supérieure d'un cadre, on obtient donc l'introduction à déclic des dents ou des chevilles dans les fentes du cadre au-dessous et ce, sans besoin d'outils.

Conformément à un mode de réalisation de l'invention, les parois latérales courtes du cadre de chaque casier présentent des creux pouvant accueillir des plaques ou des étiquettes portant une représentation et/ou des caractères alphanumériques permettant de reconnaître aussitôt et sans erreur le contenu du casier correspondant.

Selon un autre mode de réalisation intéressante, la paroi frontale visible de chaque casier dispose d'une poignée pour la préhension de la part de l'utilisateur de manière à extraire le casier du cadre pour accéder à l'intérieur.

Pour assurer un transport aisé, la caisse peut en outre comporter des accessoires de différent type, comme par exemple des roulettes à appliquer au cadre au-dessous de toute la pile, un couvercle pour le cadre situé au sommet de la pile de casiers, une poignée fixée au cadre supérieur et en saillie dans la zone centrale de manière à pouvoir transporter la caisse comme s'il s'agissait d'une valise et une poignée latérale, saillant du sommet de la caisse, solidaire d'un montant destiné à supporter l'axe des roulettes et à apporter une rigidité à la structure modulaire.

Avantageusement, la caisse est réalisée en matière plastique rigide obtenue par moulage et résistante aux chocs.

### ILLUSTRATION DES FIGURES

D'autres caractéristiques et d'autres avantages de l'invention seront évidents après la lecture de la description suivante d'une forme de réalisation de l'invention, fournie à titre d'exemple purement indicatif, à l'aide des figures illustrées sur les schémas ci-joints, où :
- la figure 1 illustre une vue en perspective légèrement surélevée d'un casier selon l'invention comportant un cadre, un tiroir et un couvercle;
- la figure 2 représente une vue en élévation latérale partielle d'un cadre;
- la figure 3 présente une vue en élévation latérale en section, à une échelle agrandie, d'un détail tiré de la figure 2;
- la figure 4 est une vue partielle en élévation latérale, partiellement en section, de deux cadres assemblés;
- la figure 5 représente une vue identique à celle de la figure 4 avec un cadre en situation de décrochage;
- la figure 6 représente une vue en perspective explosée d'une caisse selon l'invention comportant deux casiers, un couvercle et une poignée de transport;et
- la figure 7 représente, en vue perspective schématique, une caisse selon l'invention comportant un jeu de casiers, où le casier du sommet comprend un gabarit avec des emplacements pour des outils de différents types.

### DESCRIPTION D'UNE FORME DE RÉALISATION

Sur les figures, le signe de référence 10 indique en général une caisse et plus particulièrement une caisse à outils modulaire 10 à accrochage et décrochage rapide pour l'éventuelle recomposition conformément aux nécessités en fonction du contenu.

Celle-ci est dotée d'un élément de fermeture 13 servant de vitrine lors de l'achat; ce système, de type inviolable, est réalisé avec des crochets spéciaux qui empêchent l'ouverture de chaque casier pendant l'exposition dans les magasins.

Le système ne peut être ouvert qu'en forçant et en détruisant ledit élément de fermeture 13.

La caisse 10 comprend au moins un casier comportant un cadre 11 destiné au logement coulissant de son tiroir 12 pouvant être surmonté par ledit élément de fermeture 13.

Le cadre 11 présente un encadrement de base 14 de forme quadrangulaire constituée d'une traverse longue à l'avant 15 et d'une traverse longue à l'arrière 16, opposée et reliée à la précédente par deux traverses latérales courtes 17.

Chaque traverse latérale courte 16 dispose d'un panneau 18, pointant en direction sensiblement perpendiculaire au cadre 14 et présentant un creux 19 sur sa surface 20 tournée vers l'extérieur.

Pour augmenter la rigidité et la résistance de l'encadrement de base 14, les traverses longues 15 et 16 peuvent être reliées, au niveau de leur portion centrale, par une charpente réticulaire 21.

La traverse frontale 15 peut par ailleurs disposer, dans sa partie centrale tournée vers l'extérieur du cadre 11, d'une nervure saillante 22 pour rendre le tout plus robuste.

Chaque extrémité 18 dispose d'un secteur 23 d'une hauteur inférieure au panneau 18 correspondant et apte à créer dans la partie intérieure du cadre 11 une fente ou une encoche 27.

Chaque traverse 16, 17 dispose de montants 25 sensiblement perpendiculaires à l'encadrement de base 14, chacune présentant son extrémité en saillie munie d'un butoir 26 tourné vers l'extérieur du cadre 11.

Les montants 25 sont situés au niveau des sommets de l'encadrement de base 14 et le long de la traverse arrière 16 afin d'en assurer une distribution uniforme.

Conformément à l'invention, la zone inférieure de chaque panneau 18, proche de chaque sommet du cadre 14 et disposée au-dessous d'un butoir 26 correspondant, comporte une encoche 27 fermée par une languette en saillie 28 en place pouvant être écartée vers l'extérieur du cadre 11.

Comme on peut le voir sur les figures 2 et 3, l'extrémité libre de la languette 28 présente une protubérance 29, tournée vers l'extérieur du cadre 11, et elle est orientée vers sa traverse latérale courte 17.

Les fentes 27 et les respectives languettes 28 sont également présentes sur le côté de la traverse arrière 16 (qui n'est pas représentée sur les figures) toujours au niveau des montants 25 et des butoirs 26.

Sur la figure 4, le cadre 11 d'un casier donné peut être accroché et fixé à un cadre 11 identique d'un autre casier placé au-dessous en le poussant jusqu'à ce que chaque butoir 26 corresponde à son encoche 27 respective.

Lors de l'assemblage, le butoir 26 interpénètre l'encoche 27 respective depuis l'intérieur du cadre 11 en écartant la languette 28 vers l'extérieur.

Ainsi, les cadres 11 des casiers sont fixés à l'aide de dispositifs d'accouplement à déclic extrêmement pratiques et fiables.

En référence à la figure 5, on peut noter qu'en exerçant une légère pression depuis l'extérieur sur la protubérance 29 de la languette 28, le butoir 26 peut être poussé vers l'intérieur du cadre 11, libérant ainsi le moyen d'accrochage pour permettre la séparation des parties.

En référence à la figure 1, on peut voir que le tiroir 12 présente une configuration en boîte à plan quadrangulaire, correspondant au plan de l'encadrement de base 14 du cadre 11, accessible depuis le haut.

Au niveau de sa partie centrale tournée vers l'extérieur du tiroir 12, la paroi frontale longue 30 dispose d'une poche 31 destinée à accueillir une cuvette 32 encastrable dans celle-ci et servant de poignée pour tirer le tiroir 12 en position d'ouverture lorsqu'il est monté sur le cadre 11 du casier.

Chaque paroi latérale courte 33 est munie d'une baguette supérieure 34, saillant vers l'extérieur, servant à être logée dans la fente 24 respective de manière à ce que les tétons 23 puissent soutenir le tiroir 12 et à en permettre le défilement en position d'ouverture ou de fermeture.

La baguette supérieure 34 concerne également la paroi arrière longue 35 du tiroir 12 afin de constituer une butée de fin de course en se trouvant, en position d'ouverture maximale du tiroir, contre les tétons 42 prévus sur le cadre 11 du casier.

La paroi frontale 30 dispose par ailleurs de brins d'extrémité 36 destinés à assurer la fin de course en position de fermeture du tiroir 12 en butant contre les tétons 23.

La surface de base 37 du tiroir 12 présente une rigidité et une résistance aptes à supporter le poids des objets éventuellement présents dans le tiroir 12.

L'élément de fermeture ou couvercle 13 présente un cadre quadrangulaire 38 dont le pourtour a la même configuration que le cadre 11; ce cadre 38 est creux, de manière à être interpénétré, en place, par les butoirs 26 des montants 25 saillant du cadre 11.

La partie centrale du couvercle 13, délimitée par le cadre 38, peut être constituée d'une plaque transparente 39.

Chaque creux 19 est destiné à loger une plaque 40 avec des représentations et/ou des indications alphanumériques indiquant le contenu de chaque casier 12.

Comme on peut le voir sur les figures 6 et 7, la caisse 10 peut se composer de plusieurs casiers qui, avec leurs tiroirs 12 respectifs, sont empilables de manière à constituer une unique structure modulaire selon les exigences de l'utilisateur.

Dans l'exemple de réalisation représenté sur la figure 7, l'encadrement de base 14 de chaque cadre 11 est renforcé par une grille 41 ou un plateau entièrement fermé, de manière à empêcher aux pièces contenues dans le tiroir de bouger.

La caisse à outils à tiroirs 10 peut comporter plusieurs accessoires:
- des roulettes à appliquer au cadre au-dessous de toute la pile constituant la caisse;
- un couvercle avec une poignée 50, fixée au casier 11 supérieur, saillant dans sa zone centrale de manière à transporter la caisse 10 comme s'il s'agissait d'une valise (voir figure 5);
- une poignée latérale, saillant du sommet de la caisse, solidaire d'un montant destiné à supporter l'axe des roulettes et à conférer une certaine rigidité à la structure modulaire.

Auparavant, l'invention a été décrite avec une référence à un mode de réalisation particulier; néanmoins, il est clair que l'invention est susceptible de subir de nombreuses variations qui rentrent dans son cadre, dans les limites de la portée des revendications.

## Revendications

1. Caisse à outils modulaire (10) comprenant au moins un casier doté d'un tiroir (12), ledit tiroir étant assemblé de manière à coulisser sur un cadre (11) de support pourvu de parois latérales servant de rail pour le mouvement de chaque tiroir (12), ledit cadre (11) étant muni de dispositifs d'accrochage et de décrochage rapide (26, 27, 28, 29) à des cadres (11) adjacents identiques de manière à former une structure modulaire, lesdits dispositifs d'accrochage et de décrochage rapide étant constitués de butoirs (26) positionnés sur le pourtour de chacun desdits cadres (11) et d'encoches (27) conjuguées, chacune étant capable d'accueillir à l'intérieur un butoir (26), caisse **caractérisée en ce que** chaque encoche (27) coopère avec et est fermée par une languette (28) respective de décrochage positionnée en saillie à l'intérieur de ladite encoche (27).

2. Caisse (10) selon la revendication 1, **caractérisée en ce que** chaque languette (28) présente son extrémité libre concernée par une saillie (29) tournée vers l'extérieur dudit cadre (11), ladite saillie (29) servant de point d'application d'une force manuelle pour décrocher l'un de l'autre deux cadres (11) superposés.

3. Caisse (10) selon l'une des revendications précédentes, **caractérisée en ce que** les parois latérales (18) de chaque cadre (11) présentent des creux (19) servant au logement de plaques respectives (40) portant une représentation et/ou des caractères alphanumériques.

4. Caisse (10) selon l'une des revendications précédentes, **caractérisée en ce que** la paroi frontale visible (30) de chaque tiroir (12) comporte une poignée (31, 32) d'ouverture/de fermeture.

5. Caisse (10) selon l'une des revendications précédentes, **caractérisée en ce qu'**elle comprend une série de roulettes appliquées à un contre-châssis dans sa partie inférieure.

6. Caisse (10) selon la revendication 5, **caractérisée en ce qu'**elle comprend en outre une poignée latérale, saillante du sommet de ladite caisse (10), solidaire d'un montant destiné à supporter l'axe desdites roulettes et à conférer une certaine rigidité à la structure modulaire.

7. Caisse (10) selon l'une des revendications précédentes, **caractérisée en ce qu'**elle comprend en outre une poignée de transport fixée au casier supérieur.

8. Caisse (10) selon l'une des revendications précédentes, **caractérisée en ce qu'**elle est réalisée en matière plastique rigide, en métal ou en tout autre matériau approprié.

9. Casier de caisse à outils, comportant un cadre (11) de support pourvu de parois latérales servant de rail pour le mouvement coulissant d'un tiroir (12), ledit cadre (11) étant muni de dispositifs d'accrochage et de décrochage rapide (26, 27, 28, 29) à des cadres (11) adjacents identiques de manière à former une structure modulaire, lesdits dispositifs d'accrochage et de décrochage rapide étant constitués de butoirs (26) positionnés sur le pourtour dudit cadre (11) et d'encoches (27) conjuguées, chacune étant capable d'accueillir à l'intérieur un butoir (26), casier **caractérisé en ce que** chaque encoche (27) coopère avec et est fermée par une languette (28) respective de décrochage positionnée en saillie à l'intérieur de ladite encoche (27).

10. Casier selon la revendication 9, **caractérisé en ce que** chaque languette (28) présente son extrémité libre concernée par une saillie (29) tournée vers l'extérieur dudit cadre (11), ladite saillie (29) servant de point d'application d'une force manuelle pour décrocher l'un de l'autre deux cadres (11) superposés.

11. Casier selon l'une des revendications 9 à 10, **caractérisé en ce que** les parois latérales (18) dudit cadre (11) présentent des creux (19) servant au logement de plaques respectives (40) portant une représentation et/ou des caractères alphanumériques.

12. Casier selon l'une des revendications 9 à 11, **caractérisé en ce que** la paroi frontale visible (30) dudit tiroir (12) comporte une poignée (31, 32) d'ouverture/de fermeture.

13. Casier selon l'une des revendications 9 à 12, **caractérisé en ce qu'**il comprend un couvercle supérieur fixé de façon inviolable audit cadre (11).

14. Casier selon la revendicazion 13, **caractérisé en ce que** ledit couvercle est transparent.

15. Casier selon l'une des revendications 13 et 14, **caractérisé en ce que** ledit couvercle est doté de moyens d'accrochage à un présentoir.

## Claims

1. A modular toolbox (10), comprising at least one compartment provided with a drawer (12), the said drawer being assembled so that it can slide on a supporting frame (11) provided with lateral walls serving as a track for the movement of each drawer (12), the said frame (11) being provided with devices (26, 27, 28, 29) for fast attachment to and release from identical adjacent frames (11) so as to form a modular structure, the said fast attachment and release devices being formed by catches (26) positioned on the periphery of each of the said frames (11) and associated notches (27), each being capable of receiving a catch (26) inside it,
**characterised in that** each notch (27) cooperates with and is closed by a respective release tongue (28) positioned projecting inside the said notch (27).

2. A toolbox (10) according to Claim 1,
**characterised in that** each tongue (28) has its free end having a protrusion (29) turned towards the exterior of the said frame (11), the said protrusion (29) serving as the point of application of a manual force to release two superimposed frames (11) from each other.

3. A toolbox (10) according to any one of the preceding Claims,
**characterised in that** the lateral walls (18) of each frame (11) have recesses (19) used to house respective panels (40) bearing a representation and/or alphanumeric characters.

4. A toolbox (10) according to one of the preceding Claims,
**characterised in that** the visible front wall (30) of each drawer (12) comprises an opening/closing handle (31, 32).

5. A toolbox (10) according to one of the preceding Claims,
**characterised in that** it comprises a series of rollers applied to a double frame in its lower part.

6. A toolbox (10) according to Claim 5,
**characterised in that** it also comprises a lateral handle, projecting from the top of the said toolbox (10), integral with a an upright intended to support the shaft of the said rollers and to bestow the modular structure with a certain rigidity.

7. A toolbox (10) according to one of the preceding Claims,
**characterised in that** it also comprises a transport handle fixed to the upper compartment.

8. A toolbox (10) according to one of the preceding Claims,
**characterised in that** it is made from rigid plastic material, metal or any other suitable material.

9. A toolbox compartment, comprising a supporting frame (11) provided with lateral walls serving as a track for the sliding movement of a drawer (12), the said frame (11) being provided with devices (26, 27, 28, 29) for fast attachment to and release from identical adjacent frames (11) so as to form a modular structure, the said fast attachment and release devices being formed of catches (26) positioned on the periphery of the said frame (11) and of associated catches (27), each being capable of receiving a catch (26) inside it,
**characterised in that** each notch (27) cooperates with and is closed by a respective release tongue (28) positioned projecting inside the said notch (27).

10. A compartment according to Claim 9,
**characterised in that** each tongue (28) has its free end having a protrusion (29) turned towards the exterior of the said frame (11), the said protrusion (29) serving as the point of application of a manual force to release two superimposed frames (11) from each other.

11. A compartment according to one of Claims 9 to 10,
**characterised in that** the lateral walls (18) of the said frame (11) have recesses (19) used to house respective panels (40) bearing a representation and/or alphanumeric characters.

12. A compartment according to one of Claims 9 to 11,
**characterised in that** the visible front wall (30) of the said drawer (12) comprises an opening/closing handle (31, 32).

13. A compartment according to one of Claims 9 to 12,
**characterised in that** it comprises an upper cover fixed to the said frame (11) in burglar-proof manner.

14. A compartment according to Claim 13,
**characterised in that** the said cover is transparent.

15. A compartment according to one of Claims 13 and 14,
**characterised in that** the said cover is provided with means for attachment to a display case.

## Patentansprüche

1. Modulare Werkzeugkiste (10) mit zumindest einem Fach, das mit einem Einschub (12) versehen ist, wobei der Einschub so angeordnet ist, dass er auf einem Stützrahmen (11) gleiten kann, der mit Seitenwänden versehen ist, die als Schiene für die Bewegung von jedem Einschub (12) dienen, wobei der Rahmen (11) Mittel zum schnellen Einrasten und Ausrasten (26, 27, 28, 29) in benachbarte identische Rahmen (11) aufweist, um eine modulare Struktur zu bilden, wobei die Mittel zum schnellen Einrasten und Ausrasten Anschläge (26), die am Umfang von jedem der Rahmen (11) positioniert sind, und Verbindungsaussparungen (27) umfassen, von denen jede im Inneren einen Anschlag (26) aufnehmen kann, wobei die Kiste **dadurch gekennzeichnet ist, dass** jede Aussparung (27) mit einer entsprechenden Lasche (28) zum Ausrasten, die auskragend im Inneren der Aussparung (27) positioniert ist, zusammenwirkt und von dieser verschlossen wird.

2. Kiste (10) nach Anspruch 1, **dadurch gekennzeichnet, dass** das entsprechende freie Ende einer jeden Lasche (28) als eine Auskragung (29) ausgebildet ist, die zu dem Äußeren des Rahmens (11) gedreht ist, wobei die Auskragung (29) als Punkt zur Anwendung einer manuellen Kraft dient, um den einen der zwei übereinander angeordneten Rahmen (11) von dem anderen auszurasten.

3. Kiste (10) nach einem der vorhergehenden Ansprüche, **dadurch gekennzeichnet, dass** die Seitenwände (18) von jedem Rahmen (11) Hohlräume (19) aufweisen, die zur Aufnahme entsprechender Platten (40) dienen, welche eine Darstellung und/oder alphanumerische Zeichen aufweisen.

4. Kiste (10) nach einem der vorhergehenden Ansprüche, **dadurch gekennzeichnet, dass** die sichtbare vordere Wand (30) von jedem Einschub (12) einen Griff (31, 32) zum Öffnen/Schließen umfasst.

5. Kiste (10) nach einem der vorhergehenden Ansprüche, **dadurch gekennzeichnet, dass** sie eine Folge von Rollen umfasst, die an einem unteren Teil eines Gegengestells angebracht sind.

6. Kiste (10) nach Anspruch 5, **dadurch gekennzeichnet, dass** sie außerdem einen seitlichen Griff umfasst, der oben aus der Kiste (10) hervorsteht und einstückig mit einem Holm ausgebildet ist, der dazu dient, die Achse der Rollen zu stützen und der modularen Struktur eine gewisse Steifigkeit zu verleihen.

7. Kiste (10) nach einem der vorhergehenden Ansprüche, **dadurch gekennzeichnet, dass** sie außerdem einen Transportgriff umfasst, der an dem oberen Fach befestigt ist.

8. Kiste (10) nach einem der vorhergehenden Ansprüche, **dadurch gekennzeichnet, dass** sie aus steifem Kunststoff, aus Metall oder aus irgendeinem anderen geeigneten Werkstoff besteht.

9. Fach für eine Werkzeugkiste mit einem Stützrahmen (11), der mit Seitenwänden versehen ist, die als Schiene für die Gleitbewegung eines Einschubs (12) dienen, wobei der Rahmen (11) Mittel zum schnellen Einrasten und Ausrasten (26, 27, 28, 29) in benachbarte identische Rahmen (11) aufweist, um eine modulare Struktur zu bilden, wobei die Mittel zum schnellen Einrasten und Ausrasten Anschläge (26), die am Umfang von jedem der Rahmen (11) positioniert sind, und Verbindungsaussparungen (27) umfassen, von denen jede im Inneren einen Anschlag (26) aufnehmen kann, wobei die Kiste **dadurch gekennzeichnet ist, dass** jede Aussparung (27) mit einer entsprechenden Lasche (28) zum Ausrasten, die auskragend im Inneren der Aussparung (27) positioniert ist, zusammenwirkt und von dieser verschlossen wird.

10. Fach nach Anspruch 9, **dadurch gekennzeichnet, dass** das entsprechende freie Ende einer jeden Lasche (28) als eine Auskragung (29) ausgebildet ist, die zu dem Äußeren des Rahmens (11) gedreht ist, wobei die Auskragung (29) als Punkt zur Anwendung einer manuellen Kraft dient, um den einen der zwei übereinander angeordneten Rahmen (11) von dem anderen auszurasten.

11. Fach nach einem der Ansprüche 9 bis 10, **dadurch gekennzeichnet, dass** die Seitenwände (18) von jedem Rahmen (11) Hohlräume (19) aufweisen, die zur Aufnahme entsprechender Platten (40) dienen, welche eine Darstellung und/oder alphanumerische Zeichen aufweisen.

12. Fach nach einem der Ansprüche 9 bis 11, **dadurch gekennzeichnet, dass** die sichtbare vordere Wand (30) von jedem Einschub (12) einen Griff (31, 32) zum Öffnen/Schließen umfasst.

13. Fach nach einem der Ansprüche 9 bis 12, **dadurch gekennzeichnet, dass** es einen oberen Deckel umfasst, der auf unlösbare Weise mit dem Rahmen (11) verbunden ist.

14. Fach nach Anspruch 13, **dadurch gekennzeichnet, dass** der Deckel transparent ist.

15. Fach nach einem der Ansprüche 13 und 14, **dadurch gekennzeichnet, dass** der Deckel mit einem Mittel zum Einrasten in einen Verkaufsständer versehen ist.
